# FASCICULE DE BREVET EUROPEEN

(11) **EP 0 774 579 B1**
(45) Date de publication et mention de la délivrance du brevet: **23.01.2002**
(21) Numéro de dépôt: 96402173.7
(22) Date de dépôt: 11.10.1996
(51) Int. Cl.: F02M 61/14

(54) **Dispostif pour la fixation d'un injecteur de carburant sur une culasse de moteur à combustion interne**
Anordnung zum Befestigen eines Kraftstoffeinspritzventils an den Zylinderkopf eines Verbrennungsmotors
Device for fastening a fuel injector to an internal combustion engine cylinder head

(30) Priorité: 17.11.1995 FR 9513673
(43) Date de publication de la demande: 21.05.1997
(73) Titulaire: AUTOMOBILES PEUGEOT, 75116 Paris (FR); AUTOMOBILES CITROEN, 92200 Neuilly-sur-Seine (FR)
(72) Inventeur: Girard, Didier, 95180 Menucourt (FR)
(74) Mandataire: Thinat, Michel

(56) Documents cités:
- EP-A- 0 735 267
- WO-A-87/00246
- DE-A- 4 315 233
- US-A- 4 066 213
- PATENT ABSTRACTS OF JAPAN vol. 6, no. 153 (M-149) [1031] , 13 Août 1982 & JP 57 070952 A (HONDA GIKEN KOGYO), 1 Mai 1982,

## Description

La présente invention concerne un dispositif pour la fixation d'un injecteur de carburant sur une culasse de moteur à combustion interne.

On connaît de tels dispositifs de fixation selon lesquels une partie d'extrémité inférieure de l'injecteur est maintenue en appui, par l'intermédiaire d'une rondelle d'étanchéité non élastique généralement en cuivre, sur une face interne de la culasse perpendiculaire à l'axe longitudinal de l'injecteur par une bride comportant deux bossages opposés en appui respectivement sur deux méplats usinés du corps de l'injecteur.

Cependant, ces dispositifs connus ne sont pas du tout adaptés pour des injecteurs compacts de petit diamètre, par exemple de 17 mm, sur lesquels il est quasiment impossible d'usiner les deux méplats d'appui de la bride.

On connaît également un autre dispositif de fixation selon lequel l'injecteur est serré dans la culasse par un écrou central en appui sur un jonc solidaire du corps de l'injecteur. Ce dispositif connu a pour inconvénient qu'il y a un risque de desserrage de l'écrou central à cause de dilatations thermiques différentes de l'injecteur et de la culasse et l'écrou central n'autorise pas de reprise élastique des efforts entre l'injecteur et la culasse lors de telles dilatations. Ainsi, il est nécessaire de serrer l'écrou central à un couple très élevé, mais un tel serrage risque d'écraser la rondelle d'étanchéité entre l'injecteur et la culasse de sorte que cette dernière risque de ne plus assurer sa fonction d'étanchéité.

Le document WO 87/00246 A montre un dispositif pour la fixation d'un injecteur sur une culasse de moteur à combustion interne. L'injecteur est maintenu engagé partiellement dans un logement cylindrique débouchant de la culasse par une bride s'appuyant, par le biais d'une bague, sur un épaulement. La bride est fixée à la culasse par deux vis. Elle contient deux ressorts à lame opposés tournés vers la culasse qui s'appliquent sur deux zones d'appui diamétralement opposées de l'injecteur.

Le document EP 0735 267 A (cité au titre de l'article 54(3) CBE) présente un autre dispositif fixant l'injecteur à la culasse au moyen d'une bride et deux vis. La bride prend appui au travers d'un manchon sur un anneau élastique placé dans un évidement au bas de l'injecteur.

La présente invention a pour but d'éliminer les inconvénients ci-dessus des dispositifs connus en proposant un dispositif pour la fixation d'un injecteur de carburant sur une culasse de moteur à combustion interne, du type dans lequel l'injecteur est maintenu engagé partiellement dans un logement cylindrique débouchant de la culasse sur une face de celle-ci perpendiculaire à l'injecteur au moyen d'une bridé espacée de cette face et fixée à la culasse par deux vis traversant perpendiculairement cette face, deux bossages opposés de la bride, tournés vers cette face, étant appliqués sur deux zones d'appui au moins diamétralement opposées de l'injecteur et qui est caractérisé en ce que les zones d'appui sont réalisées dans un évidement débouchant sur la périphérie d'une portion cylindrique de l'injecteur et situé au dessus de la face de la culasse et recevant une pièce intermédiaire émergeant partiellement de l'évidement et en ce que chaque bossage de la bride, extérieur à la portion cylindrique de l'injecteur, est appliqué sur une partie émergente de la pièce intermédiaire.

Selon un mode de réalisation de l'invention, l'évidement est une gorge périphérique et les deux zones d'appui sont reliées entre elles pour former une zone d'appui circulaire pour la pièce intermédiaire.

De préférence, la pièce intermédiaire est constituée d'un jonc en métal élastique.

Selon une variante de réalisation, les deux bossages de la bride sont reliés entre eux en formant une base d'appui circulaire de la bride sur les deux zones d'appui de l'injecteur.

Avantageusement, une bague est interposée entre le jonc et la bride.

Selon une variante de réalisation, la bague comprend un chanfrein coopérant avec le jonc.

Selon un autre mode de réalisation, chaque zone d'appui est réalisée dans un évidement radial constitué d'un trou borgne recevant un ergot d'appui d'un bossage correspondant de la bride.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant plusieurs modes de réalisation de l'invention et dans lesquels :

La figure 1 est une vue en coupe longitudinale du dispositif de l'invention pour fixer un injecteur de carburant sur une culasse de moteur à combustion interne.

La figure 2 est une vue en coupe partielle suivant la ligne II-II de la figure 1.

La figure 3 est une vue partielle en perspective suivant la flèche III de la figure 2.

La figure 4 est une vue en perspective d'un injecteur muni d'un dispositif de fixation suivant un second mode de réalisation de l'invention.

La figure 5 est une vue en perspective d'un injecteur muni d'un dispositif de fixation suivant un troisième mode de réalisation.

En se reportant aux figures 1 à 3, la référence 1 désigne un injecteur de carburant fixé sur une culasse 2 d'un moteur à combustion interne.

Plus précisément, l'injecteur 1 a sa partie d'extrémité inférieure la maintenue en appui, par une bride 3, sur une face interne 2a de la culasse 2 perpendiculaire à l'axe longitudinal de l'injecteur 1 et constituant le fond d'un logement cylindrique 2b de la culasse 2 pour recevoir une partie cylindrique 4 du corps de l'injecteur 1. Une rondelle d'étanchéité non élastique en cuivre R est interposée entre la partie d'extrémité la et la face interne 2a de la culasse 2.

La bride 3 est fixée à la culasse par deux vis de fixation 5 traversant perpendiculairement la face 2c de la culasse 2, perpendiculaire à l'axe longitudinal de l'injecteur 1, et sur laquelle débouche le logement cylindrique 2b. La bride 3 est espacée de la face 2c au-dessus de celle-ci.

Selon l'invention, la portion cylindrique de la partie cylindrique 4 du corps de l'injecteur 1 située au-dessus de la face 2c de la culasse 2 et en dehors de celle-ci, comprend un évidement 6 débouchant sur la périphérie de cette portion cylindrique et constitué par une gorge périphérique formant une zone d'appui circulaire pour une pièce intermédiaire 7 constituée d'un anneau fendu ou jonc en métal élastique monté dans la gorge périphérique 6 en faisant saillie partiellement de celle-ci.

La bride 3 comprend à sa partie inférieure une base circulaire 3a tournée vers la face 2c et venant en appui sur la partie en saillie du jonc 7. Cette base d'appui 3a peut comporter un chanfrein 3b venant en contact sur la partie en saillie correspondante du jonc 7.

La bride 3 peut être réalisée en fonte coulée avec à l'intérieur le trou de passage 3c de la partie cylindrique 4, de l'injecteur 1 et dont les deux ailes symétriques 3d sont traversées respectivement par les deux vis de fixation 5 de la bride 3.

Le montage de l'injecteur 1 dans la culasse 2 ressort déjà en partie de la description qui précède et va être maintenant brièvement expliqué.

La bride 3 est tout d'abord montée sur l'injecteur et positionnée au-dessus de la gorge 6 de la partie cylindrique 4. Ensuite, le jonc 7 est glissé sur la partie cylindrique 4 du corps de l'injecteur 1 jusqu'à s'engager dans la gorge de réception 6. Enfin, la bride 3 est descendue avec l'injecteur jusqu'à venir en appui sur la partie en saillie du jonc 7 et est fixée à la culasse 2 par les vis de fixation 5 de façon à maintenir l'injecteur 1 en engagement partiel dans le logement cylindrique 2b de la culasse 2.

Selon le mode de réalisation représenté en figure 4, la base d'appui 3a de la bride 3 est formée par deux bossages qui, au lieu d'être en appui directement respectivement sur les deux parties en saillie correspondantes du jonc 7, sont en appui sur deux zones diamétralement opposées d'une bague 8 interposée entre le jonc 7 et la bride 3. Bien entendu, les deux bossages 3a pourraient en variante être directement en appui sur le jonc 7. De plus, la bague 8 peut comporter un chanfrein circulaire interne (non représenté) contactant la partie circulaire correspondante du jonc 7.

Selon le mode de réalisation représenté en figure 5, les deux bossages opposés 3a de la bride 3 sont appliqués respectivement sur deux zones d'appui diamétralement opposées de l'injecteur 1 réalisées chacune dans un évidement radial constitué d'un trou borgne (non représenté) recevant un ergot 9 servant d'appui au bossage correspondant 3a.

Le dispositif de fixation conforme à l'invention concilie un encombrement réduit et une bonne reprise élastique des efforts résultant des dilatations thermiques différentes de l'injecteur et de la culasse notamment grâce à l'utilisation des deux vis relativement longues de fixation de la bride, assurant ainsi une bonne tenue avec serrage modéré de l'injecteur et une excellente étanchéité puisque la rondelle d'étanchéité R ne risque plus d'être écrasée lors du serrage de l'injecteur par la bride 3.

## Revendications

1. Dispositif pour la fixation d'un injecteur de carburant (1) sur une culasse (2)de moteur à combustion interne et du type dans lequel l'injecteur (1) est maintenu engagé partiellement dans un logement cylindrique (2b) débouchant de la culasse (2) sur une face (2c) de celle-ci perpendiculaire à l'injecteur au moyen d'une bride (3) espacée de la face (2c) et fixée à la culasse (2) par deux vis (5) traversant perpendiculairement cette face (2c), deux bossages opposés (3a) de la bride, tournés vers la face (2c), étant appliqués sur deux zones d'appui au moins diamétralement opposées (6) de l'injecteur (1), **caractérisé en ce que** les zones d'appui sont réalisées dans un évidement (6) débouchant sur la périphérie d'une portion cylindrique (4) de l'injecteur (1) et situé au-dessus de la face (2c) de la culasse (2), lequel évidement (6) reçoit une pièce intermédiaire (7A, 9) émergeant partiellement de l'évidement (6) et, **en ce que** chaque bossage (3a) de la bride (3), extérieur à la portion cylindrique (4) de l'injecteur (1), est appliqué sur une partie émergente de la pièce intermédiaire (7).

2. Dispositif selon la revendication 1, **caractérisé en ce que** l'évidement précité est- une gorge périphérique (6) et les deux zones d'appui sont reliées entre elles pour former une zone d'appui circulaire pour la pièce intermédiaire (7).

3. Dispositif selon la revendication 2, **caractérisé en ce que** la pièce intermédiaire est constituée d'un jonc en métal élastique (7).

4. Dispositif selon l'une des revendications précédentes, **caractérisé en ce que** les deux bossages précités (3a) sont reliés entre eux en formant une base d'appui circulaire (3a) de la bride (3) sur les deux zones d'appui de l'injecteur (1).

5. Dispositif selon la revendication 3 ou 4, **caractérisé en ce qu'**une bague (8) est interposée entre le jonc (7) et la bride (3).

6. Dispositif selon la revendication 4, **caractérisé en ce que** la base d'appui (3a) de la bride (3) comprend un chanfrein (3b) coopérant avec le jonc (7).

7. Dispositif selon la revendication 5, **caractérisé en ce que** la bague (8) comprend un chanfrein coopérant avec le jonc (7).

8. Dispositif selon la revendication 1, **caractérisé en ce que** chaque zone d'appui est réalisée dans un évidement radial constitué d'un trou borgne recevant un ergot (9) d'appui d'un bossage correspondant (3a) de la bride (3).

9. Dispositif selon l'une des revendications précédentes, **caractérisé en ce que** l'injecteur (1) est maintenu à sa partie inférieure (1a) en appui, par la bride (3), sur une face interne de la culasse (2) par l'intermédiaire d'une rondelle d'étanchéité (R).

## Patentansprüche

1. Anordnung zum Befestigen eines Kraftstoffeinspritzventils (1) an den Zylinderkopf (2) eines Verbrennungsmotors und von der Art, in dem das Kraftstoffeinspritzventil (1) teilweise in einer zylindrischen Aufnahme (2b) eingegriffen gehalten wird, die vom Zylinderkopf (2) auf einer Seite (2c) desselben senkrecht zum Kraftstoffeinspritzventil (1) mittels eines Flansches (3) einmündet, der von der Seite (2c) entfernt und am Zylinderkopf (2) durch zwei Schrauben (5) befestigt ist, die diese Seite (2c) senkrecht durchqueren, wobei zwei zur Seite (2c) gerichtete, dem Flansch gegenüberliegende Höcker (3a) auf zwei Stützzonen (6) angewendet werden, die wenigstens genau entgegengesetzt zum Kraftstoffeinspritzventil (1) liegen, **dadurch gekennzeichnet, daß** die Stützzonen in einer Aussparung (6) realisiert sind, die in die Peripherie eines zylindrischen Abschnitts (4) des Kraftstoffeinspritzventils (1) einmündet und sich oberhalb der Seite (2c) des Zylinderkopfes (2) befindet, wobei die Aussparung (6) ein Zwischenstück (7A, 9) aufnimmt, das teilweise aus der Aussparung (6) hervorsteht und dadurch, daß jeder Höcker (3a) des Flansches (3) außen am zylindrischen Abschnitt (4) des Kraftstoffeinspritzventils (1) auf einen Teil angewendet wird, der aus dem Zwischenstück (7) hervorsteht.

2. Anordnung gemäß Anspruch 1, **dadurch gekennzeichnet, daß** die vorgenannte Aussparung eine peripherische Kehle (6) ist und die zwei Stützzonen untereinander verbunden sind, um eine kreisförmige Stützzone für das Zwischenstück (7) zu bilden.

3. Anordnung gemäß Anspruch 2, **dadurch gekennzeichnet, daß** das Zwischenstück aus einem Sicherungsring aus elastischem Metall (7) gebildet wird.

4. Anordnung gemäß einem der vorgenannten Ansprüche, **dadurch gekennzeichnet, daß** die zwei vorgenannten Höcker (3a) untereinander verbunden sind und dabei eine kreisförmig Stützbasis (3a) des Flansches (3) auf den zwei Stützzonen des Kraftstoffeinspritzventils (1) bilden.

5. Anordnung gemäß Anspruch 3 oder 4, **dadurch gekennzeichnet, daß** ein Ring (8) zwischen dem Sicherungsring (7) und dem Flansch (3) zwischengeschaltet ist.

6. Anordnung gemäß Anspruch 4, **dadurch gekennzeichnet, daß** die Stützbasis (3a) des Flansches (3) eine Seitenfase (3b) umfaßt, die mit dem Sicherungsring (7) zusammenwirkt.

7. Anordnung gemäß Anspruch 5, **dadurch gekennzeichnet, daß** der Ring (8) eine Seitenfase umfaßt, die mit dem Sicherungsring (7) zusammenwirkt.

8. Anordnung gemäß Anspruch 1, **dadurch gekennzeichnet, daß** jede Stützzone in einer radialen Aussparung realisiert ist, die aus einem blinden Loch gebildet wird, das einen Stützstift (9) eines entsprechenden Höckers (3a) des Flansches (3) aufnimmt.

9. Anordnung gemäß einem der vorgenannten Ansprüche, **dadurch gekennzeichnet, daß** das Kraftstoffeinspritzventil (1) an seinem unteren Teil (1a) durch den Flansch (3), auf einer Innenseite des Zylinderkopfes (2) mittels einer Dichtungsscheibe (R) aufstützend gehalten wird.

## Claims

1. Device for fastening a fuel injector (1) to an internal combustion engine cylinder head (2) and of the type in which the injector (1) is maintained partially engaged in a cylindrical housing (2b) which opens from the cylinder head (2) to the face (2c) thereof perpendicular to the injector by means of a flange (3) spaced from the face (2c) and fastened to the cylinder head (2) by means of two screws (5) perpendicularly crossing this face (2c), two opposed bosses (3a) of the flange, directed towards the face (2c), being applied on two at least diametrically opposed supporting areas (6) of the injector (1), **characterized in that** the supporting areas are made in a recess (6) which opens to the periphery of a cylindrical portion (4) of the injector (1) and located above the face (2c) of the cylinder head (2), which recess (6) receives an intermediate piece (7, 9) which partially emerges from the recess (6), and **in that** each boss (3a) of the flange (3), outside the cylindrical portion (4) of the injector (1), is applied on an emerging portion of the intermediate piece (7).

2. Device according to claim 1, **characterized in that** the pre-mentioned recess is a peripheral groove (6), and the two supporting areas are connected together for forming a circular supporting area for the intermediate piece (7).

3. Device according to claim 2, **characterized in that** the intermediate piece is constituted by a resilient metal snap ring (7).

4. Device according to one of the preceding claims, **characterized in that** the two above-mentioned bosses (3a) are connected together by forming a circular supporting base (3a) of the flange (3) on the two supporting areas of the injector (1).

5. Device according to claim 3 or 4, **characterized in that** a collar (8) is interposed between the snap ring (7) and the flange (3).

6. Device according to claim 4, **characterized in that** the supporting base (3a) of the flange (3) comprises a chamfer (3b) cooperating with the snap ring (7).

7. Device according to claim 5, **characterized in that** the collar (8) comprises a chamfer cooperating with the snap ring (7).

8. Device according to claim 1, **characterized in that** each supporting area is made in a radial recess constituted by a blind hole which receives a snug (9) for supporting a corresponding boss (3a) of the flange (3).

9. Device according to one of the preceding claims, **characterized in that** the injector (1) is maintained at its lower portion (1a) to be supported, by means of the flange (3), on an inner face of the cylinder head (2) via a sealing washer (R).
